# EUROPÄISCHE PATENTSCHRIFT

(11) **EP 1 024 680 B1**
(45) Veröffentlichungstag und Bekanntmachung des Hinweises auf die Patenterteilung: **14.09.2005**
(21) Anmeldenummer: 00101111.3
(22) Anmeldetag: 20.01.2000
(51) Int. Cl.: H05B 3/26, H01C 17/24, G01R 1/20

(54) **Vorrichtung mit einem Dickschicht-Heizelement und Verfahren zu dessen Herstellung**
Device with thick film heater and its manufacturing process
Elément chauffant à couche épaisse et son procédé de fabrication

(30) Priorität: 29.01.1999 DE 19903590
(43) Veröffentlichungstag der Anmeldung: 02.08.2000
(73) Patentinhaber: BSH Bosch und Siemens Hausgeräte GmbH, 81739 München (DE)
(72) Erfinder: Fränzel, Bernd, 83301 Traunreut (DE)

(56) Entgegenhaltungen:
- EP-A- 0 455 069
- WO-A-98/06110
- DE-A- 3 344 872
- US-A- 5 793 929

## Beschreibung

Die Erfindung geht aus von einer Vorrichtung mit einem Dickschicht-Heizelement und einem Verfahren nach der Gattung der unabhängigen Ansprüche.

Bei Vorrichtungen mit einer Heizwendel ist bekannt, neben einer Versorgungsspannung für die Heizwendel mit einem Vorwiderstand eine zweite, niedrigere Versorgungsspannung für einen zusätzlichen Verbraucher abzugreifen, beispielsweise für eine Betriebsanzeigeleuchte, für einen Elektromotor usw. Der Vorwiderstand ist dabei mit dem Verbraucher in Reihe und gemeinsam mit diesem parallel zur Heizwendel geschaltet. Soll ein großer Spannungsabfall realisiert werden, sind teure und großvolumige Hochleistungswiderstände erforderlich. Die Widerstände müssen mit einer zusätzlichen Halterung montiert und deren Wärme muß mit hohem konstruktiven und kostenintensivem Aufwand gezielt abgeführt werden.

Ferner ist bekannt, an einer Heizwendel durch Spannungsteilung eine zweite Versorgungsspannung für einen zusätzlichen Verbraucher abzugreifen. Die Heizwendel besitzt zwei Anschlußstellen, über die sie mit einer Versorgungsspannung versorgt wird. Die Versorgungsspannung für den zusätzlichen Verbraucher wird an einer der Anschlußstellen und an einer zusätzlichen Kontaktfläche zwischen den Anschlußstellen an der Heizwendel mit einem Kontaktelement abgegriffen. Die zusätzliche Kontaktfläche an der Heizwendel ist konstruktiv aufwendig und teuer, insbesondere bei Rohrheizkörpern, bei denen die Heizwendel in einem Rohr geführt wird. Über das Kontaktelement wird Wärme von der Heizwendel abgeführt. Die Heizwendel darf dadurch auf Dauer nicht beschädigt und das Kontaktelement und möglicherweise der Verbraucher müssen für hohe Temperaturen ausgelegt werden.

Um Gegenstände und Flüssigkeiten zu erwärmen, ist bekannt, Dickschicht-Heizelemente einzusetzen, beispielsweise zur Erwärmung von Wasser in einem Wasserkocher usw. Das Dickschicht-Heizelement wird aus einer Dickschichtpaste mit einem hohen ohmschen Widerstand hergestellt, die auf eine Trägerplatte aufgebracht wird. Um den Gegenstand bzw. die Flüssigkeit zu erwärmen, wird an die Dickschichtpaste eine Versorgungsspannung angelegt, und zwar in der Regel eine Netzspannung.

Die Aufgabe der Erfindung besteht darin, eine Vorrichtung mit einem Heizelement zu schaffen, bei der eine Versorgungsspannung für einen zusätzlichen Verbraucher einfach und kostengünstig abgreifbar ist. Die Aufgabe wird erfindungsgemäß durch die Merkmale der unabhängigen Ansprüche gelöst, während vorteilhafte Ausgestaltungen und Weiterbildungen der Erfindung den Unteransprüchen entnommen werden können.

Bei Dickschicht-Heizelementen werden Kontaktflächen zum elektrischen Anschluß des Dickschicht-Heizelements generell benötigt. Die Kontaktflächen können gemeinsam mit dem Dickschicht-Heizelement in einem Verfahrensschritt kostengünstig hergestellt werden, beispielsweise in einem Siebdruckverfahren. Zusätzliche Kontaktflächen für eine weitere Versorgungsspannung bewirken keinen technologischen Mehraufwand.

In einer vorteilhaften Ausgestaltung der Erfindung wird vorgeschlagen, das Dickschicht-Heizelement mit einem Hauptheizkreis und einem als Vorwiderstand dienenden zweiten Heizkreis auszuführen. Der zweite Heizkreis ist mit dem zusätzlichen Verbraucher in Reihe und gemeinsam mit diesem über die zusätzliche Kontaktfläche parallel zum Hauptheizkreis geschaltet. Die Verlustwärme am Vorwiderstand bzw. des zweiten Heizkreises wird auf die gleiche Weise abgegeben und genutzt wie die des Hauptheizkreises bzw. der Hauptwärmequelle. Der Vorwiderstand liefert somit einen Beitrag zur Gesamtheizleistung und erhöht den Wirkungsgrad der Vorrichtung. Der Vorwiderstand und die Hauptwärmequelle sind vorteilhaft aus dem gleichen Material und können kostengünstig in einem Verfahrensschritt hergestellt werden, beispielsweise mittels Siebdruck. Der Materialaufwand erhöht sich nur geringfügig. Werden mehrere unterschiedliche Versorgungsspannungen benötigt, können ferner durch die flexible Gestaltungsweise des Dickschicht-Heizelements mehrere unterschiedliche Vorwiderstände als Heizkreise integriert werden.

Anstatt einen Spannungsabfall über einen Vorwiderstand zu erzeugen, wird in einer Ausgestaltung der Erfindung vorgeschlagen, die zusätzliche Kontaktfläche elektrisch zwischen den zwei Kontaktflächen am Dickschicht-Heizelement anzuordnen und durch Spannungsteilung die zweite, niedrigere Versorgungsspannung an einer der zwei Kontaktflächen und an der zusätzlichen Kontaktfläche abzugreifen. Zusätzliches Material für einen Vorwiderstand kann eingespart werden.

Die Kontaktfläche kann direkt am Dickschicht-Heizelement in einem hochohmigen Bereich angeordnet werden. Eine üblicherweise auf dem Dickschicht-Heizelement aufgebrachte isolierende Schutzschicht muß in diesem Fall an den entsprechenden Kontaktflächen freigespart werden. Vorteilhaft wird jedoch die Kontaktfläche von einem niederohmigen Teil des Dickschicht-Heizelements gebildet, wodurch im Kontaktbereich geringere Temperaturen herrschen. Kontaktelemente und der Verbraucher können auf niedrigere Temperaturen und damit kostengünstiger ausgelegt werden. Die niederohmigen Kontaktflächen können von einem Bereich niederohmiger Dickschichtpaste oder von einem niederohmigen Leitungsstück gebildet werden. Niederohmige Leitungsstücke werden häufig verwendet, um einzelne Teile des Dickschicht-Heizelements miteinander zu verbinden. Wird eine derartige Verbindungsstelle zum Abgriff der zusätzlichen Versorgungsspannung genutzt, wird keine zusätzliche niederohmige Dickschichtpaste für die zusätzliche Kontaktfläche benötigt. Ferner ist der Widerstand vorteilhaft auf der gesamten niederohmigen Kontaktfläche weitgehend gleich, so daß bei unterschiedlichen Positionen auf der Kontaktfläche die gleiche Versorgungsspannung abgegriffen werden kann.

Ein Kontakt zwischen der zusätzlichen Kontaktfläche und dem zusätzlichen Verbraucher kann auf verschiedene, dem Fachmann als geeignet erscheinende Arten hergestellt werden, wie beispielsweise durch Löten, Kleben usw. Besonders vorteilhaft wird der Kontakt jedoch mit einer Kontaktfeder hergestellt. Der Verbraucher kann schnell und sauber angeschlossen und insbesondere wieder von der Kontaktfläche gelöst werden. Die Gefahr einer Verschmutzung durch Lot oder Klebstoff wird vermieden. Ferner werden häufig die Kontakte für die Versorgungsspannung des Dickschicht-Heizelements ebenfalls mit Kontaktfedern hergestellt. Es kann auf weitgehend bestehende und ausgereifte Bauteile zurückgegriffen werden. Ferner wird ein technologischer Mehraufwand vermieden.

Vorteilhaft ist zumindest ein Teil einer Haltevorrichtung für die Kontaktfeder mit einem vorhandenen Bauteil einstückig ausgeführt, beispielsweise eine Aufnahme in einem Bauteil, an dem bereits Kontaktfedern für die Versorgungsspannung des Dickschicht-Heizelements befestigt sind. In die Aufnahme kann beispielsweise ein Hersteller eines Wasserkochers seine eigene, entsprechend seiner konstruktiven Erfordernisse gestaltete Kontaktfeder einsetzen und befestigten, beispielsweise durch eine Rastverbindung usw. Zusätzliche Bauteile, Montageaufwand und Kosten können eingespart werden.

Häufig besitzen Vorrichtungen mit einem Dickschicht-Heizelement eine Steuereinheit, die bestimmte Parameter der Vorrichtung und insbesondere des Dickschicht-Heizelements steuert, wie beispielsweise Temperatur, Zeit der Erwärmung usw. Die Steuereinheit besitzt einen Grundkörper, der vorteilhaft auf der Trägerplatte des Dickschicht-Heizelements oder an einem Bauteil im Bereich des Dickschicht-Heizelements befestigt ist. An dem Grundkörper sind häufig Kontaktfedern für die Versorgungsspannung des Dickschicht-Heizelements befestigt, so daß an diesem besonders vorteilhaft zumindest ein Teil der Haltevorrichtung für die zusätzliche Kontaktfeder integriert wird. In einer Ausgestaltung der Erfindung wird vorgeschlagen zumindest einen Teil der Haltevorrichtung für die zusätzliche Kontaktfeder gleichzeitig in einem formgebenden Verfahrensschritt des Grundkörpers, an diesen anzuformen, beispielsweise in einem Spritzgußverfahren. Zusätzliche Verfahrensschritte und Fertigungskosten können eingespart werden. Grundsätzlich können jedoch Teile der Haltevorrichtungen, beispielsweise Ausnehmungen, auch in nachträglichen Verfahrensschritten eingebracht werden, beispielsweise durch spanende Verfahren, wie Bohren, Fräsen usw.

Anstatt die Kontaktfeder beim Verbraucher der Steuereinheit, beispielsweise beim Hersteller eines Wasserkochers, zu montieren, kann diese beim Hersteller der Steuereinheit vormontiert werden. Aufgrund der hohen Gestaltungsflexibilität kann das Dickschicht-Heizelement einfach an die Position der Kontaktfeder angepaßt und eine zweite Versorgungsspannung erfindungsgemäß über einen Vorwiderstand und/oder über eine Spannungsteilung abgegriffen werden. Mit vormontierten Kontaktfedern stellt die Steuereinheit eine in sich geschlossene und leicht auf ihre Funktion überprüfbare Baugruppe dar, die einfach und schnell montiert und demontiert werden kann.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein Schaltbild einer Vorrichtung mit einem Vorwiderstand,
- Fig. 2: ein Dickschicht-Heizelement auf einer Trägerplatte entsprechend dem Schaltbild nach Fig. 1,
- Fig. 3: ein Schaltbild einer Vorrichtung mit einer Spannungsteilung und
- Fig. 4: ein Dickschicht-Heizelement auf einer Trägerplatte entsprechend dem Schaltbild nach Fig. 3.

Fig. 1 zeigt ein Schaltbild eines nicht näher dargestellten Wasserkochers mit einem Dickschicht-Heizelement 10, das über zwei Kontaktflächen 14, 16 (Fig. 2) mit einer Versorgungsspannung 18 versorgt wird. Das Dickschicht-Heizelement 10 besteht aus einzelnen Bahnen Dickschichtpaste, die auf einer Trägerplatte 54 aufgebracht und über niederohmige Leitungsstücke 42, 44, 46, 48, 50, 52 verbunden sind. Das Dickschicht-Heizelement 10 besitzt einen Hauptheizkreis 26 und einen als Vorwiderstand dienenden zweiten Heizkreis 28 (Fig. 1 u. 2). Der zweite Heizkreis 28 besteht wie der Hauptheizkreis 26 aus einer Bahn Dickschichtpaste und ist mit einem Verbraucher 24 in Reihe und über eine zusätzliche Kontaktfläche 20 parallel zum Hauptheizkreis 26 geschaltet. Der zweite Heizkreis 28 ist dabei über das Leitungsstück 42 mit der Kontaktfläche 14 und über die zusätzliche Kontaktfläche 20 und eine Kontaktfeder 32 mit einem in Fig. 2 nicht näher dargestellten Verbraucher 24 (Fig. 1) verbunden, der wiederum mit der zweiten Kontaktfläche 16 verbunden ist. Eine zweite Versorgungsspannung für den Verbraucher 24 kann einfach und kostengünstig am Dickschicht-Heizelement 10 abgegriffen werden und die Heizleistung des zweiten Heizkreises 28 bzw. des Vorwiderstands wird zur Steigerung des Wirkungsgrads des Wasserkochers genutzt.

Über der Trägerplatte 54 ist eine Steuereinheit mit einem Grundkörper 40 angeordnet, der über nicht näher dargestellte Befestigungsstützen auf der Trägerplatte 54 befestigt ist. Die Kontakte für die Versorgungsspannung 18 für den Hauptheizkreis 26 sind über zwei Kontaktfedern 56, 58 hergestellt, die am Grundkörper 40 befestigt sind. Die Kontaktfeder 32 zur zusätzlichen Kontaktfläche 20 ist ebenfalls über eine nicht näher dargestellte, einstückig mit dem Grundkörper 40 ausgeführte Haltevorrichtung 36 am Grundkörper 40 befestigt. Zusätzliche Bauteile für eine Haltevorrichtung können eingespart werden.

Fig. 3 und 4 zeigt eine weitere Ausgestaltung der Erfindung, bei der eine zusätzliche Kontaktfläche 22 elektrisch zwischen den zwei Kontaktflächen 14, 16 eines Dickschicht-Heizelements 12 angeordnet ist. Gleichbleibende Bauteile sind grundsätzlich mit den gleichen Bezugszeichen beziffert. Durch Spannungsteilung ist eine zweite Versorgungsspannung für den Verbraucher 24 an der Kontaktfläche 16 und an der zusätzlichen Kontaktfläche 22 abgreifbar. Das Dickschicht-Heizelement 12 besteht aus einzelnen auf die Trägerplatte 54 aufgebrachte Bahnen Dickschichtpaste, die mit niederohmigen Leistungsstücken 30, 44, 48, 50, 52 verbunden sind. Die zusätzliche Kontaktfläche 22 ist vom Leistungsstück 30 gebildet. Eine zusätzliche Kontaktfläche kann entfallen.

Die Kontakte für die Versorgungsspannung 18 für das Dickschicht-Heizelement 12 sind über zwei Kontaktfedern 56, 58 hergestellt, die am Grundkörper 40 der Steuereinheit befestigt sind. Der Kontakt mit der zusätzlichen Kontaktfläche 22 wird über eine Kontaktfeder 34 hergestellt, die ebenfalls über eine nicht näher dargestellte, einstückig mit dem Grundkörper 40 ausgeführte Haltevorrichtung 38 am Grundkörper 40 befestigt ist.

### Bezugszeichen

- 10: Dickschicht-Heizelemen
- 12: Dickschicht-Heizelemen
- 14: Kontaktfläche
- 16: Kontaktfläche
- 18: Versorgungsspannung
- 20: Kontaktfläche
- 22: Kontaktfläche
- 24: Verbraucher
- 26: Hauptheizkreis
- 28: Heizkreis
- 30: Leitungsstück
- 32: Kontaktfeder
- 34: Kontaktfeder
- 36: Haltevorrichtung
- 38: Haltevorrichtung
- 40: Grundkörper
- 42: Leitungsstück
- 44: Leitungsstück
- 46: Leitungsstück
- 48: Leitungsstück
- 50: Leitungsstück
- 52: Leitungsstück
- 54: Trägerplatte
- 56: Kontaktfeder
- 58: Kontaktfeder

## Patentansprüche

1. Vorrichtung mit einem Dickschicht-Heizelement (10, 12), das über zwei Kontaktflächen (14, 16) mit einer ersten Versorgungsspannung (18) versorgt wird, **dadurch gekennzeichnet, daß** über zumindest eine zusätzliche Kontaktfläche (20, 22) am Dickschicht-Heizelement (10, 12) eine zweite Versorgungsspannung für einen weiteren Verbraucher (24) abgreifbar ist.

2. Vorrichtung nach Anspruch 1, **dadurch gekennzeichnet, daß** das Dickschicht-Heizelement (10) einen Hauptheizkreis (26) und einen als Vorwiderstand dienenden zweiten Heizkreis (28) aufweist, wobei der zweite Heizkreis (28) mit dem Verbraucher (24) in Reihe und mit diesem gemeinsam über die zusätzliche Kontaktfläche (20) parallel zum Hauptheizkreis (26) geschaltet ist.

3. Vorrichtung nach Anspruch 1, **dadurch gekennzeichnet, daß** die zusätzliche Kontaktfläche (22) elektrisch zwischen den zwei Kontaktflächen (14, 16) am Dickschicht-Heizelement (12) angeordnet ist und durch Spannungsteilung die zweite Versorgungsspannung an einer der zwei Kontaktflächen (14, 16) und an der zusätzlichen Kontaktfläche (22) abgreifbar ist.

4. Vorrichtung nach Anspruch 3, **dadurch gekennzeichnet, daß** die zusätzliche Kontaktfläche (22) von einem niederohmigen Teil des Dickschicht-Heizelements (12) gebildet ist.

5. Vorrichtung nach Anspruch 4, **dadurch gekennzeichnet, daß** der niederohmige Teil des Dickschicht-Heizelements (12) ein Leitungsstück (30) ist.

6. Vorrichtung nach einem der vorhergehenden Ansprüche, **dadurch gekennzeichnet, daß** der Kontakt mit der zusätzlichen Kontaktfläche (20, 22) über eine Kontaktfeder (32, 34) hergestellt ist.

7. Vorrichtung nach Anspruch 6, **dadurch gekennzeichnet, daß** zumindest ein Teil einer Haltevorrichtung (36, 38) für die Kontaktfeder (32, 34) einstückig mit einem vorhandenen Bauteil ausgeführt ist.

8. Vorrichtung nach Anspruch 7, **dadurch gekennzeichnet, daß** das Bauteil ein Grundkörper (40) einer Steuereinheit ist.

9. Verfahren zur Herstellung eines Grundkörpers (40) einer Steuereinheit für eine Vorrichtung nach Anspruch 8, **dadurch gekennzeichnet, daß** in einem formgebenden Verfahrensschritt des Grundkörpers (40) gleichzeitig zumindest ein Teil der Haltevorrichtung (36, 38) für die zusätzliche Kontaktfeder (32, 34) angeformt wird.

## Claims

1. Device with a thick film heating element (10, 12), which is supplied with a first supply voltage (18) by way of two contact surfaces (14, 16), **characterised in that** a second supply voltage for a further load (24) can be derived by way of at least one additional contact surface (20, 22) at the thick film heating element (10, 12).

2. Device according to claim 1, **characterised in that** the thick film heating element (10) comprises a main heating circuit (26) and a second heating circuit (28) serving as a protective resistor, wherein the second heating circuit (28) is connected in series with the load (24) and, in common with this, in parallel with the main heating circuit (26) by way of the additional contact surface (20).

3. Device according to claim 1, **characterised in that** the additional contact surface (22) is electrically arranged between the two contact surfaces (14, 16) at the thick film heating element (12) and the second supply voltage can be derived at one of the two contact surfaces (14, 16) and at the additional contact surface (22) by voltage division.

4. Device according to claim 3, **characterised in that** the additional contact surface (22) is formed by a low resistance part of the thick film heating element (12).

5. Device according to claim 4, **characterised in that** the low resistance part of the thick film heating element (12) is a conductor member (30).

6. Device according to one of the preceding claims, **characterised in that** the contact with the additional contact surface (20, 22) is produced by way of a contact spring (32, 34).

7. Device according to claim 6, **characterised in that** at least a part of a holding device (36, 38) for the contact spring (32, 34) is formed integrally with a component which is present.

8. Device according to claim 7, **characterised in that** the component is a base body (40) of a control unit.

9. Method of producing a base body (40) of a control unit for a device according to claim 8, **characterised in that** at least a part of the holding device (36, 38) for the additional contact spring (32, 34) is formed integrally in a shape-imparting method step of a base body (40) at the same time.

## Revendications

1. Dispositif à élément chauffant à couche épaisse (10, 12) alimenté en une première tension d'alimentation (18) via deux surfaces de contact (14, 16), **caractérisé en ce qu'**une seconde tension d'alimentation pour un autre consommateur (24) peut être prélevée sur l'élément chauffant à couche épaisse (10, 12) via au moins une surface de contact supplémentaire (20, 22).

2. Dispositif selon la revendication 1, **caractérisé en ce que** l'élément chauffant à couche épaisse (10) comporte un circuit de chauffage principal (26) et un second circuit de chauffage (28) servant de résistance série, le second circuit de chauffage (28) étant monté en série avec le consommateur (24) et parallèlement au circuit de chauffage principal (26) conjointement avec celui-ci via la surface de contact supplémentaire (20).

3. Dispositif selon la revendication 1, **caractérisé en ce que** la surface de contact supplémentaire (22) est disposée électriquement entre les deux surfaces de contact (14, 16) sur l'élément à couche épaisse (12) et **en ce que** la seconde tension d'alimentation peut être prélevée par division de tension sur l'une des deux surfaces de contact (14, 16) et sur la surface de contact supplémentaire (22).

4. Dispositif selon la revendication 3, **caractérisé en ce que** la surface de contact supplémentaire (22) est formée par une partie de faible valeur ohmique de l'élément chauffant à couche épaisse (12).

5. Dispositif selon la revendication 4, **caractérisé en ce que** la partie de faible valeur ohmique de l'élément chauffant à couche épaisse (12) est une partie de ligne (30).

6. Dispositif selon l'une des revendications précédentes, **caractérisé en ce que** le contact avec la surface de contact supplémentaire (20, 22) est réalisé par un ressort de contact (32, 34).

7. Dispositif selon la revendication 6, **caractérisé en ce que** au moins une partie d'un dispositif de retenue (36, 38) pour le ressort de contact (32, 34) est réalisée de manière monobloc avec un composant existant.

8. Dispositif selon la revendication 7, **caractérisé en ce que** le composant est un corps de base (40) d'une unité de commande.

9. Procédé de fabrication d'un corps de base (40) d'une unité de commande pour un dispositif selon la revendication 8, **caractérisé en ce que** au moins une partie du dispositif de retenue (36, 38) pour le ressort de contact supplémentaire (32, 34) est rapportée simultanément par formage dans une étape de formage d'un procédé du corps de base (40).
